# EUROPÄISCHE PATENTANMELDUNG

(11) **EP 3 051 052 A1**
(43) Veröffentlichungstag der Anmeldung: **03.08.2016**
(21) Anmeldenummer: 15000295.4
(22) Anmeldetag: 02.02.2015
(51) Int. Cl.: E06B 3/64, E06B 3/263, E06B 3/58

(54) **Trägerprofil zum Austausch für höher isolierende Glaseinsätze in Kunststoff-Fenster**

(71) Anmelder: Götz, Walfried, 98663 Hellingen (DE)
(72) Erfinder: Götz, Walfried, 98663 Hellingen (DE)

(57) **Zusammenfassung**

In ein bestehendes Kunststoff-Fensterprofil 1 ist nach Entfernen des bisherigen Glaseinsatzes ein neues, umlaufendes Trägerprofil 3 eingefügt und durch den Steg 11 in der (früher zur Halterung der Glasleiste vorgesehenen) Nut 10 gehalten, sowie mit dem üblichen, den Rahmen versteifenden Metall-Hohlprofil 4 verschraubt. Dadurch kann ein dickerer Mehrscheiben-Glasansatz 2 aufgenommen und durch eine neue, ins Trägerprofil eingerastete Glasleiste 6 befestigt werden.

## Beschreibung

### BEREICH DER ERFINDUNG

Die Erfindung bezieht sich auf Fenstersysteme, genauer auf Fenster mit Mehrscheiben-Isolierverglasung und hier speziell auf bestehende, eingebaute Fenster und deren Verbesserung hinsichtlich der vorzugsweise thermischen, in der Folge aber auch akustischen Isolierung.

Weiter spezifiziert handelt es sich um ein Austauschsystem für bestehende GlasEinsätze, das mit einem speziellen Anpassprofil in bestehende Kunststoff-Fensterrahmen eingefügt werden kann.

### HINTERGRUND DER ERFINDUNG

Ansprüche an die Wärmedämmung von Häusern - und hier insbesondere auf die Isolierwirkung von Fenstersystemen - steigen mit gesetzlichen Auflagen und langfristig steigenden Heizkosten.

Dabei wurden in der Schweiz schon seit der 60er Jahre, in Deutschland seit der Energiekrise 1973 aber auch zunehmend in den Nachbarländern, Fenster mit Mehrscheiben-Isolierverglasungen eingesetzt, die bessere Wärmedämmwerte aufwiesen, als frühere Doppelfenster.

Allerdings erwiesen sich die ersten derartiger Fenstertypen als wenig alterungsbeständig und wiesen Undichtigkeuten auf, die zu Beschlagen und verringerten Dämmwerten führten.

Teilweise sind diese mittlerweile erneuert, viele stehen jedoch noch zur Erneuerung an. Dazu kommt, dass auch in den 90er Jahren und nach 2000 Isolierglasfester mit heute ungenügenden Dämmwerten eingesetzt wurden, die nunmehr erneuerungsbedürftig sind.

Dabei ist der Austausch ganzer Fenster aufwendig und mit Schmutz und oftmals tagelangem Ausfall der Wohnungsnutzung verbunden.

### AUFGABENSTELLUNG

Es ist daher Aufgabe vorliegender Erfindung, ein Austauschsystem zu schaffen, bei dem Rahmen und wesentliche Elemente der ja vielfach technisch noch intakten Fenster verwendet und aufwendige Austauscharbeiten vermieden werden.

### TECHNISCHE PROBLEMSTELLUNG

Das technische Problem beim nur teilweisem Ersatz, d.h. beim Einbau von hoch isolierenden Mehrscheibensystemen in bestehende Rahmen ist, dass zum Erreichen hoher thermischer Dämmwerte mehrere Gaspolster zwischen den Scheiben erforderlich sind und damit die Glaseinsätze so dick werden, dass sie nicht mehr in die vorhandenen Rahmen passen.

### PROBLEMLÖSUNG

Die erfinderische Lösung des Problems besteht in einem speziellen Adaopter-Profil, das innenseitig den Rahmenkonstruktionen unterschiedlicher Hersteller angepasst ist, indem ein Steg auf seiner Außenseite in die allgemein vorhandene Haltenut für die ursprüngliche Glasleiste des Kunstoffprofils einzudrücken ist, während der Adapter-Rahmen mit einer "Haifischzahnung" vor das Fensterprofil hervorragt.

Zur sicheren Befestigung ist es möglich, das Adapterprofil von innen mit dem ins Kunstoff-Profil eingebettete Metall-Hohlprofil zu verschrauben.

Nach Einsetzen des Scheibensatzes (der so dick sein darf, wie der alte Scheibensatz plus der alten Glasleiste) kann nun eine neue Glasleiste zur Halterung verwendet werden, die von außen in dieses "Haifischzahn-Profil" eingedrückt und mit ihm verrastet wird. Sie weist jeweils an der Ober- und Unterkante eine (vorzugsweise in einer Nut eingefügte) Dichtung auf.

Dadurch ist die neue Verglasung so umfasst, dass die Scheiben sicher gehalten sind und an den bestehende Rahmen so angepasst ist, dass auch durch den Glasrand bisher bestehende Kältebrücken überdeckt und isoliert sind.

### AUSFÜHRUNG, ERLÄUTERT ANHAND DER ZEICHNUNG

Fig.1 zeigt den üblichen Kunststoff-Fensterrahmen 1 mit einem neuen drei-Scheiben-Einsatz 2 und der Nut 10, in die bei früher üblichen dünneren Glaseinsätzen die abdeckende vordere Glasleiste eingerastet wird.

Hier greift jetzt jedoch der Steg 11 des umlaufenden Trägerprofils 3 ein, von dem die neue, überdeckende Glasleiste 6 in ihrem Haifischzahn-Profil 12 gehalten ist.

Das Trägerprofil 3 ist zudem durch Schrauben 5 im metallischen Hohlprofil 4, das üblicherweise die Kunststoff-Fensterrahmen stabilisiert, gesichert.

Die Kederwülste 7, 8 und 9 dichten den Glaseinsatz 2 zum Rahmen hin ab.

## Patentansprüche

1. Trägerprofil zum Austausch für höher isolierende Glasseinsätze in Kunststoff-Fenster, **dadurch gekennzeichnet, dass** ein Rahmenprofill mit außen umlaufendem Steg zur Halterung des Glas-Austauschsatzes Verwendung findet, wobei der Steg in die Nut für die frühere Glasleiste im Kunststoffprofil des Rahmens einrastet.

2. Trägerprofil nach Anspruch 1, **dadurch gekennzeichnet, dass** das Rahmenprofil mit dem in das Kunststoffprofil eingebetteten Metall-Hohlprofil verschraubt ist.

3. Trägerprofil nach Anspruch 1, **dadurch gekennzeichnet, dass** das Rahmenprofil mit einer gezahnten Profilierung vor dem einzusetzenden Isolierglas-Satz vorsteht.

4. Trägerprofil nach Anspruch 1 und 3, **dadurch gekennzeichnet, dass** eine Glasleiste über den vorstehenden Teil des Rahmenprofils eingerastet werden kann.

5. Trägerprofil nach Anspruch 1, 3 und 4, **dadurch gekennzeichnet, dass** die aufgesetzte Glasleiste über den Kunststoffrahmen und die Außenscheibe etwas übersteht und diese mit Keder oder eingesetzten Gummilippen abdichtet.
